# EUROPÄISCHE PATENTSCHRIFT

(11) **EP 4 283 059 B1**
(45) Veröffentlichungstag und Bekanntmachung des Hinweises auf die Patenterteilung: **16.04.2025**
(21) Anmeldenummer: 22175548.1
(22) Anmeldetag: 25.05.2022
(51) Int. Cl.: E03F 5/04

(54) **VERLEGEKASTEN ZUR AUFNAHME EINER ABLAUFGARNITUR**
BOX FOR RECEIVING A FLOOR DRAIN
BOÎTIER DE POSE DESTINÉ AU LOGEMENT D'UNE ROBINETTERIE D'ÉCOULEMENT

(43) Veröffentlichungstag der Anmeldung: 29.11.2023
(73) Patentinhaber: EDM-System GmbH, 57399 Kirchhundem (DE)
(72) Erfinder: Malzkorn, Ralf, 34596 Bad Zwesten (DE); Hille, Markus, 57399 Kirchhundem (DE)
(74) Vertreter: Patentanwälte Dörner & Kötter PartG mbB

(56) Entgegenhaltungen:
- EP-B1- 1 785 534
- DE-A1- 19 739 077
- KR-Y1- 200 200 796
- US-A- 4 925 045

## Beschreibung

Die Erfindung betrifft einen Verlegekasten zum Einbringen in einen Bodenaufbau und zur Aufnahme einer Ablaufgarnitur für die Herstellung eines in einen Estrich eingebetteten Wasserablaufs, nach dem Oberbegriff des Patentanspruchs 1.

Duschen werden häufig bodengleich oder nahezu bodengleich ausgeführt, wobei diese relativ zum Bodenlevel keine oder nur eine geringe Erhöhung aufweisen, weshalb die Ablaufgarnitur der Dusche im Bereich des Bodenaufbaus, in der Regel im Estrich zu platzieren ist. Hierzu kommt häufig ein Verlegekasten, auch als Montage- oder Installationsbox bezeichnet, zum Einsatz, der einen Anschluss für eine Ablaufgarnitur aufweist, die in dem Verlegekasten angeordnet werden kann, und der an eine außerhalb des Verlegekastens angeordnete Abwasserleitung anschließbar ist. Im Zuge der Montage wird der Verlegekasten in einer Ausnehmung eines Bodens ausgerichtet, wobei anschließend ein Estrich gegossen wird, der mit der Oberkante des Verlegekastens flächenbündig ist. Ein solcher Verlegekasten ist beispielsweise in der DE 20 2015 006 212 U1, der DE 10 2018 103 459 A1 sowie der KR 200 200 796 Y1 offenbart.

Bei der Montage einer Dusche spielt die Abdichtung eine große Rolle. Hierzu wird die Duschtasse randseitig mit einem Dichtbändern oder mit Dichtmatten gegenüber dem Untergrund abgedichtet, die bis zum Verlegekasten geführt werden. Es kann jedoch vorkommen, dass geringe Kriechwassermengen zwischen Duschtasse und Dichtmatte in den Verlegekasten gelangt. Hierdurch kann es zu ungewünschten Geruchsbildungen sowie Keimbildung durch stehendes Wasser kommen.

Hier will die Erfindung Abhilfe schaffen. Der Erfindung liegt die Aufgabe zugrunde, einen Verlegekasten bereitzustellen, bei dem ungewünschte Geruchs- und Keimbildungen durch stehendes Wasser aufgrund von Kriechwasser vermieden sind. Gemäß der Erfindung wird diese Aufgabe durch einen Verlegekasten mit den Merkmalen des kennzeichnenden Teils des Patentanspruchs 1 gelöst.

Mit der Erfindung ist ein Verlegekasten bereitgestellt, bei dem ungewünschte Geruchs- und Keimbildungen durch stehendes Wasser aufgrund von Kriechwasser vermieden sind. Dadurch, dass beabstandet zur umlaufenden Seitenwand eine umlaufende Rinne mit dieser verbunden ist, die sich in Richtung des Bodens erstreckt und die mit wenigstens einem Auslass versehen ist, der in einen Anschlussstutzen für einen Ablaufschlauch übergeht, kann zum Verlegekasten gelangendes Kriechwasser unmittelbar über die Rinne durch den Anschlussstutzen über einen an diesen anschließbaren Ablaufschlauch abgeführt werden. Eine Geruchs- und Keimbildung verursachende Wasseransammlung in dem Verlegekasten ist so wirksam verhindert.

Bevorzugt weist die Rinne einen bogenförmigen, insbesondere kreisbogenförmigen Querschnitt auf. Hierdurch ist das Ablaufverhalten verbessert, wobei Schmutzablagerungen entgegengewirkt ist.

Auf der umlaufenden Seitenwand ist ein eine Öffnung aufweisendes Rahmenteil aufgebracht, das die umlaufende Rinne aufweist. Hierdurch ist ein modularer Aufbau erzielt.

In Ausgestaltung der Erfindung weist das Rahmenteil beabstandet zu der Rinne einen zumindest bereichsweise umlaufenden, in Richtung des Bodens sich erstreckenden Steg auf, dessen Außenmaß im Wesentlichen dem Innenmaß der Seitenwand des Grundkastens entspricht. Hierdurch ist das Rahmenteil in den Verlegekasten einsetzbar. In einer, wenn auch schlechteren alternativen Ausgestaltung könnte der Steg auch zum Aufstülpen des Rahmenteils auf die Seitenwand derart ausgebildet sein, dass sein Innenmaß im Wesentlichen dem Außenmaß der Seitenwand entspricht.

In weiterer Ausgestaltung der Erfindung ist zwischen dem Steg des Rahmenteils und der Seitenwand eine vorzugsweise umlaufende Dichtung angeordnet. Hierdurch ist sowohl eine Abdichtung des Rahmenteils zur Seitenwand erzielt, als auch eine kraftschlüssige Verbindung zwischen der Seitenwand und dem umlaufenden Steg des Kragenteils bewirkt, die eine Fixierung des Rahmenteils in unterschiedlichen Höhen und damit - in geringem Maße - ein Verstellung der Höhe des Verlegekastens ermöglicht.

In Weiterbildung der Erfindung weist die Dichtung einen elliptischen oder rechteckigen Querschnitt, bevorzugt einen Kreisquerschnitt auf und ist in eine in der Seitenwand hierzu angeordnete Dichtungsnut eingebracht. Hierdurch ist die Dichtung - insbesondere auch bei Verstellung des Kragenteils - in der Seitenwand fixiert. Alternativ kann die Dichtung auch direkt an die Seitenwand oder auch an den Steg des Rahmenteils angespritzt oder angeklebt sein.

In Ausgestaltung der Erfindung überdeckt das Rahmenteil die Seitenwand umlaufend, vorzugsweise überragt es die Seitenwand zumindest bereichsweise nach außen. Hierdurch ist der Grundkasten durch das Kragenteil zur der Seitenwand hin vollständig abgedeckt, wodurch ankommendes Kriechwasser vollständig in die Rinne gelangt.

In weiterer Ausgestaltung der Erfindung weist das Rahmenteil zwischen seiner Außenkante und der umlaufenden Rinne eine Auflagefläche für eine Flächendichtung auf. Hierdurch ist eine zuverlässige Abdichtung des Rahmenteils zum Estrich des Bodens ermöglicht.

In Weiterbildung der Erfindung ist auf dem Rahmenteil lösbar ein Deckel aufgelegt, der einen zumindest bereichsweise umlaufenden Kragen aufweist, dessen Außenkontur im Wesentlichen der Innenkontur der Öffnung des Rahmenteils entspricht, in die er eingreift. Hierdurch ist eine formschlüssige Befestigung des Deckels auf dem Rahmenteil erzielt.

In Ausgestaltung der Erfindung ist beabstandet zu dem umlaufenden Kragen, vorzugsweise parallel zu diesem, ein umlaufender Sockel angeordnet, der auf dem Rahmenteil aufliegt und vorzugsweise mit diesem eine umlaufende Nut begrenzt. Hierdurch ist eine gleichmäßige Auflage des Deckels auf dem Kragenteil erzielt. Die umlaufende Nut ermöglicht eine saubere Integration des Verlegekastens in dem Estrich.

In weiterer Ausgestaltung der Erfindung ist eine Ablaufgarnitur angeordnet, die ein Anschlussrohrstück zum Anschluss an eine Abwasserleitung aufweist, das einen radial angeordneten Anschlussstutzen aufweist, der über ein Schlauch- oder Rohrstück mit dem Anschlussstutzen der Rinne verbunden ist. Hierdurch ist eine Abführung von in der Rinne gesammelten Kriechwasser in die Abwasserleitung erzielt.

In Weiterbildung der Erfindung sind an dem Boden mehrere Arme nach außen kragend schwenkbar befestigt, die jeweils einen höhenverstellbaren Standfuß aufnehmen. Hierdurch ist eine flexible Höheneinstellung des Verlegekastens bei unterschiedlichsten Einbausituationen ermöglicht. Bevorzugt sind die Arme durch einen Versatz aufweisende Anschlusswinkel gebildet.

In Ausgestaltung der Erfindung weisen die Standfüße eine Gewindestange auf, die in ein an jeweils einem Arm angeordnetes Innengewinde eingreift. Hierdurch ist eine stufenlose Höhenverstellung ermöglicht.

In Weiterbildung der Erfindung sind wenigstens zwei Anschlüsse für eine außerhalb des Kastens verlaufende Abwasserleitung angeordnet, die vorzugsweise winklig zueinander angestellt sind und die über eine durchstoßbare Materialschicht verschlossen sind. Hierdurch ist eine wahlweise Nutzung einer der vorhandenen Anschlüsse nach Durchstoßen der Materialschicht ermöglicht, wodurch die Flexibilität erhöht ist.

In Ausgestaltung der Erfindung ist die jeweilige Materialschicht mit einer Sollbruchkerbe versehen. Hierdurch ist eine definierte Öffnung eines gewünschten Anschlusses ermöglicht.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische räumliche Darstellung eines Verlegekastens mit eingebrachter Ablaufgarnitur;
- Figur 2: die Darstellung der Anordnung aus Figur 1 im Querschnitt;
- Figur 3: die räumliche Darstellung des Verlegekastens aus Figur 1 von unten;
- Figur 4: die Darstellung des Verlegekastens aus Figur 1 mit aufgebrachter Abdichtung;
- Figur 5: die Darstellung des Verlegekastens aus Figur 1 mit aufgebrachtem Deckel;
- Figur 6: die Darstellung der Anordnung aus Figur 5 im Querschnitt und
- Figur 7: die Anordnung aus Figur 1 mit Abdichtung und Deckel in Explosionsdarstellung.

Der als Ausführungsbeispiel gewählte Verlegekasten umfasst im Wesentlichen einen Grundkasten1, ein Rahmenteil 2, eine Dichtung 3 sowie einen Deckel 4.

Der Grundkasten 1 ist kastenartig ausgebildet und weist einen Boden 11 mit weitgehend rechteckiger Grundfläche auf, an die sich eine umlaufende Seitenwand 12 anschließt. In der Seitenwand 12 sind einer schmalen Seite des Grundkastens 1 beabstandet zueinander drei Anschlüsse 13 zum wahlweisen Anschluss einer außerhalb des Verlegekastens verlaufenden Abwasserleitung angeordnet, über die eine in den Grundkasten 1 eingebrachte Ablaufgarnitur 5 mit einer Abwasserleitung verbindbar ist. Die Eckseiten des Grundkastens 1 sind jeweils durch eine in einem Winkel von 45° an die Seitenwände angestellte Fläche 121 gebildet. (Alternativ kann die Fläche auch in einem anderen Winkel, insbesondere auch in einem Winkel von 30° angestellt sein.) Die beiden äußeren Anschlüsse 13 sind jeweils in einer dieser Flächen 121 angeordnet, wodurch sie in einem Winkel von 45° zu dem mittleren Anschluss 13 angestellt sind. Die Anschlüsse 13 sind jeweils über eine mit - nicht dargestellten - Sollbruchkerben versehene Materialschicht verschlossen, die bei Bedarf durchstoßen werden kann. In Figur 1 ist beispielhaft der mittlere Anschluss 13 mit einem Ablaufrohr 6 verbunden dargestellt.

Im Bereich der vier angeordneten winkligen Flächen 121 ist jeweils nach außen kragend ein Anschlusswinkel 8 an dem Boden 11 befestigt. Der Anschlusswinkel 8 weist einen Befestigungsabschnitt 81 auf, der in einen L-förmigen Versatz 82 übergeht, durch den eine parallel zu der Ebene des Befestigungsabschnitts 81 nach außen kragende Lasche 83 gebildet ist.

Im Ausführungsbeispiel sind die Laschen 83 der Anschlusswinkel 8 jeweils mit einer Gewindebohrung versehen, in welche die Gewindestange 91 eines Standfußes 9 eingeschraubt ist. Die Laschen 83 können auch mit einem Käfig versehen sein, in den eine Gewindemutter drehfest eingebracht ist. Im Ausführungsbeispiel sind die Anschlusswinkel 8 jeweils über eine Klipsverbindung 84 schwenkbar mit dem Boden 11 verbunden. Alternativ können die Anschlusswinkel 8 beispielsweise auch über eine Niet- oder Schraubverbindung mit dem Boden 11 verbunden sein.

Die Anschlusswinkel 8 können - entgegen der Darstellung in Figur 3 - auch um 180° geschwenkt an dem Boden 11 montiert werden, sodass der der L-förmige Versatz 82 nach unten gerichtet ist. In dieser Anordnung addiert sich die Höhe des Versatzes 82 zu der durch die Gewindestange 91 maximal erzielbaren Höhe, wodurch die maximal einstellbare Höhe vergrößert ist.

Benachbart zu den Anschlusswinkeln 8 sind in den Seitenwänden 12 Einformungen 15 angeordnet, die sich bis in dem Boden 11 erstrecken und in welche jeweils ein Anschlusswinkel 8 mit seiner Lasche 83 hineinschwenkbar ist. Im Bereich den Bodens 11 weisen die Einformungen 15 jeweils einen Absatz 151 zur Aufnahme des an der jeweiligen Lasche 83 angeordneten Standfußes 5 auf.

Auf die Seitenwand 12 des Grundkastens 1 ist ein Rahmenteil 2 aufgesetzt, das über eine Dichtung 3 gegenüber der Seitenwand 12 abgedichtet ist. Auf das Rahmenteil ist ein den Grundkasten 1 verschließender Deckel 4 aufgesetzt.

Das Rahmenteil 2 ist im Wesentlichen rechteckig mit abgerundeten Ecken ausgebildet, mit einem äußeren, plattenförmigen Abschnitt 21, an den sich eine umlaufende Rinne 22 anschließt, die eine Öffnung 23 begrenzt, deren Form im Wesentlichen der - kleiner dimensionierten - Innenkontur der Seitenwand 12 entspricht. In die Rinne 22 ist ein Auslass 221 eingebracht, der in einen Anschlussstutzen 222 zum Anschluss eines Ablaufschlauchs 52 übergeht, der im Ausführungsbeispiel an einem Anschlussstutzen 51 der Ablaufgarnitur 5 angeschlossen ist. Die Rinne 22 weist im Ausführungsbeispiel einen im Wesentlichen kreisbogenförmigen Querschnitt auf. Der plattenförmigen Abschnitt 21 bildet eine Auflagefläche für eine Flächendichtung 7 zur Abdichtung des Grundkastens 1 gegenüber dem Estrich eines Bodens aus. Die in Figur 7 angeordnete Flächendichtung 7 ist in Art eines Passepartouts ausgebildet, dessen Ausschnitt derart dimensioniert ist, dass er die Rinne 22 des Rahmenteils 2 einrahmt.

An der dem Boden 11 zugewandten Unterseite des Rahmenteils 2 ist an dem plattenförmigen Abschnitt 21 beabstandet zur Rinne 22 ein umlaufender Steg 24 angeordnet, dessen der Seitenwand 12 zugewandte Außenseite im Wesentlichen der Kontur der Innenseite der Seitenwand 12 entspricht. Zwischen dem Steg 24 des Rahmenteils 2 und der Seitenwand 12 ist eine umlaufende Dichtung 3 angeordnet, die in eine hierzu in der Seitenwand 12 vorhandene Dichtungsnut 14 eingebracht ist. Durch die Dichtung 3 ist das Rahmenteil 2 in dem Grundkasten 1 über den Steg 24 kraftschlüssig gehalten. Das Rahmenteil 2 kann dabei, begrenzt durch die Höhe des Steges 24, in der Höhenposition variiert werden, wodurch die Höhe des Verlegekastens einstellbar ist (vgl. Figur 2).

Der Deckel 4 ist Wesentlichen plattenförmig ausgebildet und weist eine Außenkontur auf, die der Außenkontur der Seitenwand 12 des Grundkastens 1 entspricht. Auf seiner dem Rahmenteil 2 zugewandten Unterseite ist ein umlaufender Kragen 41 angeordnet, der in auf dem Rahmenteil 2 aufgesetzter Position an der die Öffnung 23 begrenzenden Rinne 22 anliegt. Außen ist an der Unterseite des Deckels 4 in geringem, lediglich einige Millimeter betragenden Abstand zur Außenkante ein umlaufender Sockel 42 angeordnet, der auf dem plattenförmigen Abschnitt 21 des Rahmenteils 2 aufliegt und mit diesem eine umlaufende Nut 43 begrenzt. Auf der Oberseite des Deckels 4 ist in diesen umlaufend eine Griffmulde 44 eingebracht.

## Patentansprüche

1. Verlegekasten zum Einbringen in einen Bodenaufbau und zur Aufnahme einer Ablaufgarnitur für die Herstellung eines in einen Estrich eingebetteten Wasserablaufs, insbesondere für eine bodengleiche Dusche, umfassend einen Grundkasten (1) mit einem Boden (11) , an den sich eine umlaufende Seitenwand (12) anschließt, die wenigstens einen Anschluss (13) für eine außerhalb des Verlegekastens verlaufende Abwasserleitung aufweist, über den eine in den Grundkasten (1) einzubringende Ablaufgarnitur (5) mit der Abwasserleitung verbindbar ist, wobei beabstandet zur umlaufenden Seitenwand (12) eine umlaufende Rinne (22) mit dieser verbunden ist, die sich in Richtung des Bodens (11) erstreckt und die mit wenigstens einem Auslass (221) versehen ist, der in einen Anschlussstutzen (222) für einen Ablaufschlauch übergeht, wobei auf der umlaufenden Seitenwand (12) ein eine Öffnung (23) aufweisendes Rahmenteil (2) aufgebracht ist, das die umlaufende Rinne (22) aufweist, wobei die Rinne (22) auf der nach innen gerichteten Seite der Seitenwand (12) angeordnet ist.

2. Verlegekasten nach Anspruch 1, **dadurch gekennzeichnet, dass** das Rahmenteil (2) beabstandet zu der Rinne (22) einen zumindest bereichsweise umlaufenden, in Richtung des Bodens (11) sich erstreckenden Steg (24) aufweist, dessen Außenmaß im Wesentlichen dem Innenmaß der Seitenwand (12) des Grundkastens (1) entspricht.

3. Verlegekasten nach Anspruch 2, **dadurch gekennzeichnet, dass** zwischen dem Steg (24) des Rahmenteils (2) und der Seitenwand (12) eine vorzugsweise umlaufende Dichtung (3) angeordnet ist.

4. Verlegekasten nach Anspruch 3, **dadurch gekennzeichnet, dass** die Dichtung (3) einen elliptischen oder rechteckigen Querschnitt, bevorzugt einen Kreisquerschnitt aufweist und in eine in der Seitenwand (12) hierzu angeordnete Dichtungsnut (14) eingebracht ist.

5. Verlegekasten nach Anspruch 1, **dadurch gekennzeichnet, dass** das Rahmenteil (2) die Seitenwand (12) umlaufend zumindest überdeckt, vorzugsweise zumindest bereichsweise nach außen überragt.

6. Verlegekasten nach einem der Ansprüche 1 bis 5, **dadurch gekennzeichnet, dass** das Rahmenteil (2) zwischen seiner Außenkante und der umlaufenden Rinne (22) eine Auflagefläche für eine Flächendichtung (7) aufweist.

7. Verlegekasten nach einem der Ansprüche 1 bis 6, **dadurch gekennzeichnet, dass** auf dem Rahmenteil (2) lösbar ein Deckel (4) aufgelegt ist, der einen zumindest bereichsweise umlaufenden Kragen (41) aufweist, dessen Außenkontur im Wesentlichen der Innenkontur der Öffnung (23) des Rahmenteils (2) entspricht, in die er eingreift.

8. Verlegekasten nach Anspruch 7, **dadurch gekennzeichnet, dass** beabstandet zu dem umlaufenden Kragen (41) vorzugsweise parallel zu diesem ein umlaufender Sockel (42) angeordnet ist, der auf dem Rahmenteil (2) aufliegt und vorzugsweise mit diesem eine umlaufende Nut (43) begrenzt.

9. Verlegekasten nach einem der vorgenannten Ansprüche, **dadurch gekennzeichnet, dass** eine Ablaufgarnitur (5) angeordnet ist, die ein Anschlussrohrstück zum Anschluss an eine Abwasserleitung aufweist, das einen radial angeordneten Anschlussstutzen (51) aufweist, der über ein Schlauch- oder Rohrstück mit dem Anschlussstutzen (222) der Rinne (22) verbunden ist.

10. Verlegekasten nach einem der vorgenannten Ansprüche, **dadurch gekennzeichnet, dass** an dem Boden (11) mehrere Arme nach außen kragend schwenkbar befestigt sind, die jeweils einen höhenverstellbaren Standfuß (9) aufnehmen, wobei die Arme vorzugsweise durch einen Versatz (82) aufweisende Anschlusswinkel (8) gebildet sind.

11. Verlegekasten nach Anspruch 10, **dadurch gekennzeichnet, dass** die Standfüße (9) eine Gewindestange (91) aufweisen, die in ein an jeweils einem Arm angeordnetes Innengewinde eingreift.

12. Verlegekasten nach einem der vorgenannten Ansprüche, **dadurch gekennzeichnet, dass** wenigstens zwei Anschlüsse (13) für eine außerhalb des Verlegekastens (1) verlaufende Abwasserleitung angeordnet sind, die vorzugsweise winklig zueinander angestellt sind und die über eine durchstoßbare Materialschicht verschlossen sind.

13. Verlegekasten nach Anspruch 12, **dadurch gekennzeichnet, dass** die jeweilige Materialschicht mit einer Sollbruchkerbe versehen ist.

## Claims

1. Installation box for insertion into a floor structure and for receiving a floor drain for producing a water drain embedded in a screed, in particular for a floor-level shower, comprising a base box (1) with a bottom (11), which is adjoined by a circumferential side wall (12), which has at least one connection (13) for a waste water pipe running outside the installation box, via which a floor drain (5) to be inserted in the base box (1) can be connected to the waste water pipe, wherein a circumferential channel (22) is connected to the circumferential side wall (12) at a distance therefrom, which extends in the direction of the bottom (11) and which is provided with at least one outlet (221), which merges into a connecting piece (222) for a drain hose, wherein a frame part (2) having an opening (23) is mounted on the circumferential side wall (12), which has the circumferential channel (22), wherein the channel (22) is arranged on the inwardly directed side of the side wall (12).

2. Installation box according to claim 1, **characterised in that** the frame part (2) has, at a distance from the channel (22), an at least partially circumferential web (24) extending in the direction of the bottom (11), the outer dimension of which substantially corresponds to the inner dimension of the side wall (12) of the base box (1).

3. Installation box according to claim 2, **characterised in that** a preferably circumferential seal (3) is arranged between the web (24) of the frame part (2) and the side wall (12).

4. Installation box according to claim 3, **characterised in that** the seal (3) has an elliptical or rectangular cross-section, preferably a circular cross-section and is inserted into a sealing groove (14) arranged in the side (12) for this purpose.

5. Installation box according to claim 1, **characterised in that** the frame part (2) at least covers the side wall (12) circumferentially, preferably projects outwardly beyond it at least in some regions.

6. Installation box according to one of claims 1 to 5, **characterised in that** the frame part (2) has a contact surface for a surface seal (7) between its outer edge and the circumferential channel (22).

7. Installation box according to one of claims 1 to 6, **characterised in that** a cover (4) is detachably placed on the frame part (2), which has an at least partially circumferential collar (41), the outer contour of which substantially corresponds to the inner contour of the opening (23) of the frame part (2), into which it engages.

8. Installation box according to claim 7, **characterised in that** a circumferential base (42) is arranged at a distance from the circumferential collar (41), preferably parallel thereto, which base rests on the frame part (2) and preferably delimits a circumferential groove (43) with the latter.

9. Installation box according to one of the previous claims, **characterised in that** a floor drain (5) is arranged, which has a connecting pipe piece for connection to a waste water pipe, which has a radially arranged connecting piece (51), which is connected to the connecting piece (222) of the channel (22) via a hose or pipe piece.

10. Installation box according to one of the previous claims, **characterised in that** a plurality of arms is attached to the bottom (11) in an outwardly projecting, pivotable manner, each of which receives a height-adjustable foot (9), wherein the arms are preferably formed by connecting angles (8) having an offset (82).

11. Installation box according to claim 10, **characterised in that** the feet (9) have a threaded rod (91), which engages in an internal thread arranged on one arm in each case.

12. Installation box according to one of the previous claims, **characterised in that** at least two connections (13) are arranged for a waste water pipe running outside the installation box (1), which are preferably set at an angle to one another and which are closed by means of a penetrable material layer.

13. Installation box according to claim 12, **characterised in that** the respective material layer is provided with a predetermined breaking notch.

## Revendications

1. Bac de pose à introduire dans une structure de plancher pour servir de logement à un système d'évacuation afin de créer une évacuation d'eau encastrée dans une chape, notamment pour une douche de plain-pied, comprenant un receveur (1) avec un fond (11) prolongé par une paroi latérale (12) de pourtour qui présente au moins un raccord (13) pour une conduite des eaux usées passant en dehors du bac de pose et via lequel une robinetterie d'évacuation (5) à introduire dans le receveur (1) peut être reliée à la conduite des eaux usées, sachant qu'à une certaine distance de la paroi latérale de pourtour (12) une rigole de pourtour (22) qui s'étend en direction du fond (11) et est dotée d'au moins une sortie (221) se transformant en manchon de raccordement (222) pour un tuyau d'évacuation est reliée à la paroi latérale, sachant qu'un cadre (2) présentant une ouverture (23) est placé sur la paroi latérale de pourtour (12) qui présente la rigole de pourtour (22), sachant que la rigole (22) est disposée sur la face de la paroi latérale (12) dirigée vers l'intérieur.

2. Boîtier de pose selon la revendication 1, **caractérisé en ce que** le cadre (2) à distance de la rigole (22) présente, au moins par endroits, une nervure de pourtour (24) s'étendant en direction du fond (11) dont au moins une dimension extérieure correspond essentiellement à la dimension intérieure de la paroi latérale (12) du receveur (1).

3. Boîtier de pose selon la revendication 2, **caractérisé en ce qu'**un joint (3), de préférence de pourtour, est disposé entre la nervure (24) du cadre (2) et la paroi latérale (12).

4. Boîtier de pose selon la revendication 3, **caractérisé en ce que** le joint (3) présente une section transversale elliptique ou rectangulaire, de préférence une section transversale circulaire, et est introduit dans une rainure de joint (14) en place à cet effet dans la paroi latérale (12).

5. Boîtier de pose selon la revendication 1, **caractérisé en ce que** le cadre (2) recouvre au minimum le pourtour de la paroi latérale (12), de préférence le dépasse vers l'extérieur au moins par endroits.

6. Boîtier de pose selon l'une des revendications 1 à 5, **caractérisé en ce que** le cadre (2) présente une surface d'appui pour un joint de surface (7) entre son bord extérieur et la rigole de pourtour (22).

7. Boîtier de pose selon l'une des revendications 1 à 6, **caractérisé en ce qu'**un couvercle (4) qui présente au moins par endroits une collerette de pourtour (41) dont le contour extérieur correspond pour l'essentiel au contour intérieur de l'ouverture (23) du cadre (2) dans laquelle il s'engrène est déposé de manière amovible sur le cadre (2).

8. Boîtier de pose selon la revendication 7, **caractérisé en ce qu'**à distance de la collerette de pourtour (41), de préférence parallèlement à cette dernière, un socle de pourtour (42) posé sur le cadre (2) et limitant de préférence une rainure de pourtour (43) avec ce dernier est en place.

9. Boîtier de pose selon l'une des revendications précédentes, **caractérisé en ce qu'**une robinetterie d'évacuation (5) qui présente une section de tuyau de raccordement à une conduite des eaux usées présentant un manchon de raccordement (51) disposé radialement est en place, le manchon de raccordement étant relié au manchon de raccordement (222) de la rigole (22) via un morceau de tuyau ou de conduite.

10. Boîtier de pose selon l'une des revendications précédentes, **caractérisé en ce que** sur le fond (11) plusieurs bras accueillant chacun un pied réglable en hauteur (9) sont fixés de manière à pouvoir pivoter en saillie vers l'extérieur, sachant que les bras sont de préférence formés par une cornière d'assemblage (8) présentant un déport (82).

11. Boîtier de pose selon la revendication 10, **caractérisé en ce que** les pieds (9) présentent une tige filetée (91) qui s'engrène dans un filetage intérieur respectivement en place sur un bras.

12. Boîtier de pose selon l'une des revendications précédentes, **caractérisé en ce qu'**au moins deux raccords (13), de préférence en contact angulaire l'un avec l'autre et fermés par le biais d'une couche de matériau pouvant être transpercée, sont en place pour une conduite des eaux usées qui passe en dehors du bac de pose (1).

13. Boîtier de pose selon la revendication 12, **caractérisé en ce que** la couche de matériau respective est dotée d'une entaille de rupture.
